# EUROPÄISCHE PATENTANMELDUNG

(11) **EP 1 612 357 A1**
(43) Veröffentlichungstag der Anmeldung: **04.01.2006**
(21) Anmeldenummer: 05013248.9
(22) Anmeldetag: 20.06.2005
(51) Int. Cl.: E05F 3/22, E05F 3/12

(54) **Feststellvorrichtung für einen Türschliesser**

(30) Priorität: 30.06.2004 DE 102004031898
(71) Anmelder: GEZE GmbH, 71229 Leonberg (DE)
(72) Erfinder: Ziegler, Werner, 75365 Calw (DE)

(57) **Zusammenfassung**

Es wird eine Feststellvorrichtung für einen Türschließer beschrieben, mit einem Gehäuse, mit einem im Gehäuse angeordneten Dämpfungskolben, welcher bei geöffnetern Türflügel durch eine Schließerfeder in Schließrichtung beaufschlagt ist, wobei der Dämpfungskolben auf eine im Gehäuse befindliche Hydraulikflüssigkeit einwirkt, mit im Gehäuse angeordneten Strömungskanälen für die Hydraulikflüssigkeit zur Steuerung des Türschließers, mit einem in einem der Strömungskanäle angeordneten Ventil zur Feststellung des Türschließers im Offenstellungsbereich des Türflügels, wobei das Ventil durch einen Elektromagneten in Schließrichtung betätigbar ist, und wobei der Elektromagnet einen Anker aufweist, an dem sich ein Ventilschieber über eine Ventilfeder abstützt, der mit einem Absperrorgan zur Absperrung des Strömungskanals wirkverbunden ist. Dabei weist der Ventilschieber Steuerbohrungen oder Steuerflächen auf, durch welche Hydraulikflüssigkeit strömt, wodurch das Absperrorgan in Offenstellung bleibt, auch wenn das Ventil nach dem Öffnen des Ventils durch den Elektromagneten wieder in Schließrichtung betätigt wird.

## Beschreibung

Die Erfindung betrifft eine Feststellvorrichtung für einen Türschließer nach dem Oberbegriff des Anspruchs 1.

Aus der DE 37 05 082 A1 ist ein elektromagnetisch betätigbares Ventil gezeigt, das in Verbindung mit einem Türschließer zu dessen hydraulischer Feststellung eingesetzt wird. Ein Elektromagnet steuert das mit dem Ventilsitz zusammenwirkende Absperrorgan. Der Elektromagnet weist eine elektrische Spule und einen innerhalb der Spule verschiebbar angeordneten Anker auf, der mit einem den Ventilsitz aufweisenden Teil des Ventilgehäuses zusammenwirkt und mit einer Druckstange verbunden ist, deren freies Ende als Absperrorgan ausgebildet ist oder mit diesem zusammenwirkt. Der Anker und/oder die Druckstange weist zwei Teile auf, welche in ihrer Lage zueinander einstellbar sind, so dass die Abmessung in Verschiebungsrichtung beim Zusammenbau des Ventils eingestellt werden kann.

Nachteilig bei dieser Anordnung ist es, dass das Ventil nach einer vorübergehenden Betätigung zur Öffnung des Ventil wieder schließt, wodurch der Türschließer weiterhin in geöffneter Stellung gehalten wird. Insbesondere Rauch- und Brandschutztüren sollen auch bei einer nur kurzzeitigen Betätigung des Ventils zum Schließen der Tür vollständig schließen.

Der Erfindung liegt die Aufgabe zugrunde, eine Feststellvorrichtung für einen Türschließer so auszubilden, dass nach Öffnen des Ventils und einer nachfolgenden Betätigung des Ventils in Schließrichtung - im Offenstellungsbereich der Tür - der Türschließer dennoch vollständig schließt.

Die Aufgabe wird durch die Merkmale des Anspruchs 1 gelöst.

Die Unteransprüche bilden vorteilhafte Ausgestaltungsmöglichkeiten der Erfindung.

Die Feststellvorrichtung für einen Türschließer weist ein Gehäuse auf, mit einem im Gehäuse angeordneten Dämpfungskolben, welcher bei geöffnetem Türflügel durch eine Schließerfeder in Schließrichtung beaufschlagt ist. Der Dämpfungskolben wirkt auf eine im Gehäuse befindliche Hydraulikflüssigkeit ein, wobei über im Gehäuse angeordnete Strömungskanäle für die Hydraulikflüssigkeit der Türschließers steuerbar ist. In einem der Strömungskanäle ist zur Feststellung des Türschließers im Offenstellungsbereich des Türflügels ein Ventil angeordnet, welches durch einen Elektromagneten in Schließrichtung betätigbar ist. Der Elektromagnet weist einen Anker auf, an dem sich ein Ventilschieber über eine Ventilfeder abstützt. Der Ventilschieber ist mit einem Absperrorgan zur Absperrung des Strömungskanals wirkverbunden. Dabei weist der Ventilschieber Steuerbohrungen oder Steuerflächen auf, durch welche Hydraulikflüssigkeit bei geöffnetem Ventil strömt, wodurch das Absperrorgan in Offenstellung bleibt, auch wenn das Ventil nach dem Öffnen durch den Elektromagneten wieder in Schließrichtung betätigt wird.

Dies ist insbesondere bei Rauch- und Brandschutztüren vorteilhaft, um ein Schließen der Tür auch bei nur kurzer Betätigung des Ventils zu erreichen.

Im Nachfolgenden wird ein Ausführungsbeispiel in der Zeichnung anhand der Figuren näher erläutert.

Dabei zeigen:
- **Fig. 1**: eine Schnittdarstellung eines Türschließer mit einem elektromagnetisch betätigbaren Ventil zur Feststellung des Türschließers;
- **Fig. 2**: das Ventil gemäß Fig. 1 in geschlossener Stellung,
- **Fig. 3**: das Ventil gemäß Fig. 1 in offener Stellung,
- **Fig. 4**: eine vergrößerte Darstellung des Ventils in offener Stellung gemäß Fig. 3.

Die Figuren zeigen eine Feststellvorrichtung für einen Türschließer 1, mit einem Gehäuse 2 und in diesem angeordneten Dämpfungskolben 3, welcher bei geöffnetem Türflügel durch eine Schließerfeder 4 in Schließrichtung beaufschlagt ist.

Der Dämpfungskolben 3 wirkt auf eine im Gehäuse 2 befindliche Hydraulikflüssigkeit ein, welche durch im Gehäuse 2 angeordnete Strömungskanäle 5 zur Steuerung des Türschließers 1 von einer Kolbenseite zur anderen Kolbenseite strömen kann.

In einem der Strömungskanäle 5 ist ein Ventil 6 zur Feststellung des Türschließers 1 im Offenstellungsbereich des Türflügels angeordnet, wobei das Ventil 6 durch einen Elektromagneten 7 in Schließrichtung betätigbar ist. Der Elektromagneten 7 ist über eine Zuleitung 14 zu dessen Betätigung bestrombar. Das Ventil 6 kann als Einbaueinheit ausgebildet sein, welche im Gehäuse 2 des Türschließers 1 anordenbar ist oder direkt im Gehäuse 2 angeordnet ist.

Der Strömungskanal 5 ist bei Bestromung des Elektromagneten 7 durch das Ventil 6 geschlossen, wobei es auch denkbar ist, das Ventil 6 so auszubilden, dass der Strömungskanal 5 bei bestromtem Elektromagneten 7 geöffnet ist.

Der Elektromagnet 7 weist einen Anker 8 auf, an dem sich ein Ventilschieber 9 über eine Ventilfeder 10 abstützt, wobei der Ventilschieber 9 mit einem Absperrorgan 11 zur Absperrung des Strömungskanals 5 wirkverbunden ist. Bei geöffnetem Ventil 6 strömt die Hydraulikflüssigkeit durch die im Ventil 6 angeordneten Strömungskanäle 5' in den Bereich des Ventilschiebers 9. Der Ventilschieber 9 weist Steuerbohrungen oder Steuerflächen 12 auf, durch welche die Hydraulikflüssigkeit zum Strömungskanal 5" strömt. Die durch die Steuerbohrungen oder Steuerflächen 12 strömende Hydraulikflüssigkeit bewirkt, dass das Absperrorgan 11 in Offenstellung bleibt, auch wenn das Ventil 6 - nach dem Öffnen durch den Elektromagneten 7 - wieder in Schließrichtung betätigt wird. Durch die entstehende Druckdifferenz bleibt der Ventilschieber 9 gegen die Ventilfeder 10 in Richtung auf den Anker 8 verschoben.

Erst nach vollständigem Überströmen der Hydraulikflüssigkeit von der dem Ventil 6 zugewandten Seite des Dämpfungskolbens 3 auf dessen dem Ventil 6 abgewandten Seite schließt das federbelastete Ventil 6 durch Absinken der Fließgeschwindigkeit und des dadurch entstehenden Druckausgleichs beiderseits des Ventilschiebers 9.

Das Absperrorgan 11 und der Ventilschieber 9 können in einer im Gehäuse 2 angeordneten Hülse 13 ausgebildet oder direkt im Gehäuse 2 angeordnet sein.

Der Ventilschieber 9 ist zylinderförmig ausgebildet, wobei die Steuerflächen 12 auf der Zylindermantelfläche des Ventilschiebers 9 abschnittsweise ausgebildet sein können. Die Steuerflächen 12 können ringförmig um die Zylindermantelfläche des Ventilschiebers 9 ausgebildet sein. Möglich ist es auch die Steuerflächen als Aussparungen, als Bohrungen oder einer Kombination davon auszubilden. Das Überströmen der Hydraulikflüssigkeit von einer Seite des Ventilschiebers 9 zur anderen ist dabei durch die gesamte wirksame Querschnittsfläche bestimmt. Denkbar ist es auch, dass sich über den Verschiebeweg des Ventilschiebers 9 hinweg die wirksame Querschnittsfläche verändert, indem beispielsweise durch eine innen konisch ausgebildete Hülse 13 sich die Steuerfläche 12 vergrößert oder verkleinert.

### Liste der Referenzzeichen

- 1: Türschließer
- 2: Gehäuse
- 3: Dämpfungskolben
- 4: Schließerfeder
- 5, 5', 5": Strömungskanal
- 6: Ventil
- 7: Elektromagnet
- 8: Anker
- 9: Ventilschieber
- 10: Ventilfeder
- 11: Absperrorgan
- 12: Steuerbohrungen oder Steuerflächen
- 13: Hülse
- 14: Zuleitung

## Patentansprüche

1. Feststellvorrichtung für einen Türschließer (1), mit einem Gehäuse (2), mit einem im Gehäuse (2) angeordneten Dämpfungskolben (3), welcher bei geöffnetem Türflügel durch eine Schließerfeder (4) in Schließrichtung beaufschlagt ist, wobei der Dämpfungskolben (3) auf eine im Gehäuse (2) befindliche Hydraulikflüssigkeit einwirkt, mit im Gehäuse (2) angeordneten Strömungskanälen für die Hydraulikflüssigkeit zur Steuerung des Türschließers (1), mit einem in einem der Strömungskanäle (5) angeordneten Ventil (6) zur Feststellung des Türschließers (1) im Offenstellungsbereich des Türflügels, wobei das Ventil (6) durch einen Elektromagneten (7) in Schließrichtung betätigbar ist, und wobei der Elektromagnet (7) einen Anker (8) aufweist, an dem sich ein Ventilschieber (9) über eine Ventilfeder (10) abstützt, der mit einem Absperrorgan (11) zur Absperrung des Strömungskanals (5) wirkverbunden ist,
**dadurch gekennzeichnet,**
**dass** der Ventilschieber (9) Steuerbohrungen oder Steuerflächen (12) aufweist, durch welche Hydraulikflüssigkeit strömt, wodurch das Absperrorgan (11) in Offenstellung bleibt, auch wenn das Ventil (6) nach dem Öffnen des Ventils (6) durch den Elektromagneten (7) wieder in Schließrichtung betätigt wird.

2. Feststellvorrichtung nach Anspruch 1,
**dadurch gekennzeichnet , dass** das Ventil (6) federbelastet nach vollständigem Überströmen durch Absinken der Fließgeschwindigkeit der Hydraulikflüssigkeit selbsttätig schließt.

3. Feststellvorrichtung nach Anspruch 1,
**dadurch gekennzeichnet , dass** das Absperrorgan (11) und der Ventilschieber (9) in einer im Gehäuse (2) angeordneten Hülse (13) ausgebildet sind.

4. Feststellvorrichtung nach Anspruch 1,
**dadurch gekennzeichnet , dass** der Ventilschieber (9) zylinderförmig ausgebildet ist.

5. Feststellvorrichtung nach Anspruch 4,
**dadurch gekennzeichnet , dass** die Steuerflächen (12) auf der Zylindermantelfläche des Ventilschiebers (9) abschnittsweise ausgebildet sind.

6. Feststellvorrichtung nach Anspruch 4,
**dadurch gekennzeichnet , dass** die Steuerflächen (9) ringförmig um die Zylindermantelfläche des Ventilschiebers (9) ausgebildet sind.
